# EUROPÄISCHE PATENTSCHRIFT

(11) **EP 3 248 254 B1**
(45) Veröffentlichungstag und Bekanntmachung des Hinweises auf die Patenterteilung: **06.01.2021**
(21) Anmeldenummer: 16701246.7
(22) Anmeldetag: 19.01.2016
(51) Int. Cl.: H01T 19/04, H01T 23/00

(54) **EMISSIONSSPITZEN-ANORDNUNG UND VERFAHREN ZUR DEREN BETRIEB**
EMISSION TIP ASSEMBLY AND METHOD FOR OPERATING SAME
AGENCEMENT DE POINTES D'ÉMISSION ET SON PROCÉDÉ DE FONCTIONNEMENT

(30) Priorität: 22.01.2015 DE 102015000800
(43) Veröffentlichungstag der Anmeldung: 29.11.2017
(73) Patentinhaber: Knopf, Franz, 77815 Bühl (DE)
(72) Erfinder: Knopf, Franz, 77815 Bühl (DE)
(74) Vertreter: Börjes-Pestalozza, Henrich
(86) Internationale Anmeldenummer: PCT/EP2016/000082
(87) Internationale Veröffentlichungsnummer: WO 2016/116269

(56) Entgegenhaltungen:
- EP-A1- 0 871 267
- DE-A1- 19 711 342
- DE-A1-102011 007 136
- JP-A- 2003 284 945
- US-A- 1 735 494
- US-A- 1 782 340

## Beschreibung

Die Erfindung betrifft eine Emissionsspitzen-Anordnung an Hochspannungselektroden zum Aufladen oder Entladen von Substraten, mit wenigstens einer Emissionsspitze, und mit einem Trägerkörper aus einem isolierenden Material, der wenigstens einen hochohmigen Vorwiderstand aufweist und an einem mit einem isolierenden Verguss versehenen Metallprofil angeordnet ist, wobei die wenigstens eine Emissionsspitze über den Vorwiderstand an einem Hochspannungsanschluss anschließbar ist. Dabei kann das Metallprofil geerdet und mit einer Isolierschicht versehen und der Vorwiderstand elektrisch isoliert an dem Metallprofil angeordnet sein. Die Erfindung betrifft außerdem Verfahren zum Betrieb einer solchen Anordnung in Wechselspannung bei einer bestimmten Scheitelspannung sowie ein Verfahren zum Betrieb einer Emissionsspitzen-Anordnung mit Hilfsluftzuführung.

Passive und aktive Entladeelektroden oder aktive Aufladeelektroden sind in einer Vielzahl von Ausführungsformen und Varianten bekannt. Häufig besitzen solche Elektroden mehrere Emissionsspitzen, die in verschiedenen Rasterweiten einreihig, zweireihig oder auch derart als flächig ausgebildetes Emissionsspitzenarray angeordnet sind, dass sie beispielsweise einem Fakirbrett ähneln. Sehr oft sind solche Emissionsspitzen zusammen mit einem strombegrenzenden Widerstand in längliche U-Profile mittels isolierenden Gießharzes eingebettet. Der elektrische Widerstand ist entweder jeder Einzelspitze oder auch n-Spitzen zugeordnet. Passiv wirkende Entladeelektroden findet man in der Praxis oft auch ohne strombegrenzende Widerstände im Einsatz.

In Anwesenheit eines elektrischen Feldes soll bei einer Anordnung von Emissionsspitzen aktiver und passiver Hochspannungselektroden an den Spitzen die höchstmögliche elektrische Feldstärke wirksam sein. Neben der Einhaltung weiterer Randbedingungen müsste dazu die jeweilige Spitze hinreichend weit aus der isolierenden Einbettung herausragen. Dies ist durchaus vergleichbar mit dem notwendigerweise freistehenden Ende eines Blitzableiters über dem zu schützenden Objekt.

Eben diese Bedingung der freistehenden Spitze aber wird beim Einsatz derartiger Elektroden in der Praxis aus gutem Grund der Arbeitssicherheit untergeordnet. Um nämlich die Verletzungsgefahr des Maschinenpersonals an derartigen Elektroden mit Emissionsspitzen zu minimieren, ragen die üblicherweise starren und massiven Emissionsspitzen kaum aus dem isolierenden Verguss des Elektrodenprofils heraus. Oft sind die beiden Schenkel des meist U-förmigen Profilquerschnittes derart konstruiert, dass sie eine Ebene mit den Spitzen bilden, damit auch bei unbeabsichtigter seitlicher Berührung des Elektrodenkörpers die Verletzungsgefahr minimal bleibt.

Von Nachteil ist dabei, dass diese räumliche Nähe der Emissionsspitze zur Oberfläche des Profilkörpers unter den üblichen Betriebsbedingungen die elektrische Feldstärke an der Spitze beträchtlich vermindert, da große Feldbereiche des elektrischen Feldes mit kürzer werdendem freien Spitzenende zunehmend durch den Isolierkörper auf die leitfähigen, eingegossenen Leiter des inneren Elektrodenaufbaues hindurch greifen und daher nicht wie beabsichtigt an den frei stehenden Spitzen enden, um dort die höchstmögliche Feldstärke zu erzeugen.

Werden Entladeelektroden passiv betrieben, so geht dies beispielsweise mit einer signifikanten Erhöhung des Korona-Einsatzes bezogen auf das zu entladende Oberflächenpotential einher. Der Begriff Korona-Einsatz beschreibt dabei jene Spannung, bei der vor den Spitzen durch Stoßionisation freie Ladungsträger, also Elektronen und Ionen beider Polarität, erzeugt werden, welche letztlich die passive Entladung bewirken; das Gas zwischen den Spitzen und der geladenen Objektoberfläche wird leitfähig. Mit anderen Worten, bei solchen, nicht optimalen Korona-Einsatz-Bedingungen verbleibt die passiv zu entladende Objektoberfläche auf höherem Potential, oder: die passive Entladeleistung der Elektrode ist umso geringer, je weniger die Emissionsspitze aus dem Verguss ragt.

Für aktiv betriebene Entladeelektroden gilt sinngemäß, dass bei kurzen Spitzen, unter den erläuterten geometrischen Verhältnissen, für die angestrebte aktive Entladewirkung die zur Erzeugung hinreichend vieler Luft- bzw. Gasionen erforderliche Wechselbetriebsspannung der Elektrode zu erhöhen ist, womit der Wirkungsgrad der aktiven Entladeleistung abnimmt. Hohe Betriebsspannungen im Kilovolt-Bereich bringen dabei weitere Nachteile für den Betrieb solcher Elektroden mit sich, nämlich eine verminderte Betriebssicherheit, die störende Nähe geerdeter Maschinenteile und nicht zuletzt die höheren Herstellkosten, sowohl für die Elektrode als auch für das Hochspannungsnetzteil.

Für positiv oder negativ betriebene Gleichspannungs(DC)-Aufladeelektroden hat eine nicht frei stehende Spitze den Nachteil, dass der für die Applikation erforderliche Ladestrom erst bei höherer Betriebs-Hochspannung fließen kann. Die sich daraus ergebenden Nachteile sind mit denen der aktiven Entladeelektrode vergleichbar. Der Vollständigkeit halber sei erwähnt, dass dies natürlich auch für spezielle, bipolar betriebene DC-Entladeelektroden gilt.

Aus der DE 197 11 342 A1 ist beispielsweise eine aktive, mit AC-Hochspannung betriebene Elektrode bekannt, deren Aufbau dem zuvor Gesagten entspricht. Die starren Emissionsspitzen der dortigen Anordnung ragen nur minimal aus dem isolierenden Gießharz heraus und die beiden Schenkel des U-förmigen Profils enden etwa auf Höhe der Spitzen.

Weiter kennt man aus der DE 10 2011 007 138 A1 eine Ausführung spezieller Hochspannungs-Polymerwiderstände in Verbindung mit starren Emissionsspitzen, die als Halbzeug bei der Herstellung von Hochspannungselektroden Verwendung finden.

Die EP 1 241 755 A2 offenbart demgegenüber eine aktive Entladeelektrode mit Luftunterstützung. Hier findet man sogar Emissionsspitzen vor, die tiefer als die isolierende Umgebung der Luftführung bzw. Luftdüse liegen.

Vergleichbar ungünstige Verhältnisse finden sich auch bei den üblichen im Handel erhältlichen Aufladeelektroden mit und ohne Luftunterstützung, bekannt etwa aus der DE 20 2004 014 952 U1.

Aus der US 1 782 340 A ist eine Elektrodenanordnung bekannt, bei der Emissionsspitzen in Form einer elastischen Metallfeder ausgebildet sind. Jedoch besteht bei dieser Anordnung ein eklatantes Sicherheitsrisiko, da im Falle einer Berührung lebensbedrohliche Kurzschlussströme aufgrund des Nicht-Vorhandenseins eines Vorwiderstands fließen können.

Aus der US 1 735 494 A (D3) ist ebenfalls eine Elektrodenanordnung bekannt, bei der Emissionsspitzen in Form einer elastischen Metallfeder ausgebildet sind. Bei dieser Anordnung wird bei einer Berührung der Emissionsspitzen der Stromfluss kapazitiv begrenzt. Jedoch lässt sich auch durch eine solche Vorgehensweise nicht vermeiden, dass sich hohe Influenzaufladungen im Betrieb ausbilden, da Gleichstromanteile über die verwendeten Kapazitäten nicht abfließen können. Aufgrund der möglichen Influenzaufladung besteht daher eine Gefahr von elektrischen Durchschlägen.

Aus DE 197 11 342 A1 ist eine aktive DC-Entladeelektrode zum Minimieren von positiven oder negativen Ladungen auf bewegten Materialbahnen bekannt, mit einer Vielzahl an nadelförmigen und parallel zueinander angeordneten Einzelelektroden. Zur besonders effizienten Ausbildung eines elektrischen Feldes im Bereich der Einzelelektroden sind hierbei zu beiden Seiten der Einzelelektroden geerdete Leiter vorgesehen, die in einem elektrischen Isolator eingebettet sind.

Hierauf aufbauend schlägt die DE 10 2011 007 136 A1 eine Antistatikvorrichtung vor, die sowohl Sensorelektroden zur Erkennung einer Polarität als auch positive und negative, mit Gleichspannung betriebene, Entladeelektroden aufweist. Dabei ist in einem U-förmigen Elektrodenkörper ein bandartiger Hochspannungsleiter angeordnet, der insbesondere aus einem Kohlefaserverbundkörper gefertigt sein kann und die Entladeelektroden mit Hochspannung versorgt.

Um eine Hochspannungselektroden-Anordnung möglichst kostengünstig herstellen zu können schlägt die EP 0 871 267 A1 vor, eine Vielzahl von zueinander parallel angeordneten Keramiksubstratwiderständen auf einem gemeinsamen Substrat anzuordnen, das mittels einer Kontaktfeder mechanisch fixiert und elektrisch kontaktiert wird. Auf der Oberfläche des Substrats können dabei oberflächenmontierbare Emissionsspitzen einfach aufgelötet werden.

Die Druckschrift JP 2003 284 945 A offenbart eine Entladungselektrode mit einer äußeren Elektrode und einer inneren Elektrode. Die äußere Elektrode besteht aus einem zylindrischen Leiter, in dem die innere Elektrode angeordnet ist. Um eine elektrische Entladung zwischen den Elektroden auch bei einer geringen angelegten Spannung zu erlauben, weist die äußere Elektrode eine zylindrische Oberfläche auf, der spitze oder scharfe Teile der inneren Elektrode gegenüberliegend angeordnet sind. An den spitzen oder scharfen Teilen der inneren Elektrode kann sich ein elektrisches Feld bei angelegter Spannung konzentrieren, so dass eine zuverlässige Entladung auch bei geringer angelegter Spannung möglich ist.
Es besteht daher die Aufgabe, eine Anordnung von Emissionsspitzen zur Verfügung zu stellen, die die vorgenannten Merkmale vermeidet und trotz prinzipiell beliebig weitem Herausragen aus ihrem Trägerkörper bei unbeabsichtigter wie absichtlicher Berührung keine Verletzungen verursacht und auf diese Weise eine sichere Handhabung bei hohem Wirkungsgrad der Anordnung gestattet. Diese Aufgabe wird gelöst durch eine Emissionsspitzen-Anordnung der eingangs genannten Art gemäß Anspruch bei der die Emissionsspitze aus einem Federmetall ausgebildet ist und ein elastisches Federelement bildet und ein freies Ende der Emissionsspitze als Korona-Spitze von dem Trägerkörper beabstandet frei steht. Das Federelement kann dabei beispielsweise schraubenfederartig ausgebildet sein. Dies ist allerdings nicht zwingend vorgegeben, es sind auch andere Federausbildungen denkbar.

Die Emissionsspitze oder -spitzen der erfindungsgemäßen Emissionsspitzen-Anordnung sind also aus einem metallischen Feder-Werkstoff als Federspitzen ausgebildet und derart, beispielsweise schraubenfederartig, vorgesehen, dass sie beliebig weit über den Elektrodenkörper hinaus ragen können. Somit kann/können die Emissionsspitze oder -spitzen als Metallfeder ausgestaltet sein, also beispielsweise als ein Federelement, welches aus einem Metall geformt ist.

Hierdurch verursachen sie, also die als Federspitzen ausgebildeten Emissionsspitzen, bei unbeabsichtigter oder beabsichtigter Berührung keinen nennenswerten mechanischen Widerstand, der geeignet wäre, Verletzungen zu verursachen. Hierdurch wird die Voraussetzung geschaffen, die funktionellen Vorteile solcher Federspitzen als Emissionsspitzen für Entlade- und Aufladeelektroden bestmöglich nutzen zu können.

Entsprechend der zugehörigen physikalischen Gesetzmäßigkeit und auch anhand von Versuchen nachweisbar hat hierbei die freistehende Federspitze ein deutlich tieferes, nämlich ein bis zu 30% vermindertes, Niveau für den Korona-Einsatz und verbessert daher selbst in der einfachsten Elektrodenausführung die Wirkung passiv arbeitender Entladeelektroden, für eine oder auch eine Anzahl von n Federspitzen. Dieser positive Effekt des niedrigen Korona-Einsatzes erhöht damit auch für aktiv arbeitende AC-Entladeelektroden den Wirkungsgrad bei der Erzeugung zusätzlicher bipolarer Ionen mit derart freistehenden Korona-Spitzen. Je nach Einsatzzweck ist von Bedeutung, dass bei vergleichbarer Entladeleistung die AC Entladeelektrode mit freistehender Federspitze mit niedrigerer AC Betriebs-Hochspannung auskommt. Dieser Umstand ist insbesondere in enger, geerdeter Maschinenumgebung von großer Bedeutung.

Die Übertragung dieses Effektes auf DC-Aufladeelektroden bedeutet, dass der gewünschte bzw. der für die Auflade-Applikation erforderliche elektrische Strom ebenfalls bereits bei niedrigerer, in diesem Falle aber natürlich DC-Betriebs-Hochspannung fließen kann.

Entsprechend ist bzw. sind bei vorteilhaften Ausführungen der Emissionsspitzen-Anordnung die Hochspannungselektrode als Auf- und/oder Entladeelektrode, mit Wechsel- oder Gleichspannung aktiv oder passiv betreibbar oder betrieben.

Hinsichtlich der Abnutzung der Emissionsspitze im Einsatz ist eine Ausführung der Emissionsspitzen-Anordnung von Vorteil, bei der ein Endabschnitt des freien Endes der Emissionsspitze, welcher beispielsweise als Korona-Spitze wirkt, zur Längsachse der Erstreckungsrichtung des Federelements hin gebogen ist. Ein solches letztes, relativ kurzes, zum Zentrum der Schraubenfeder hin abgewinkeltes Teilstück der Emissions-Federspitze nutzt sich, beispielsweise über den Koronastrom, über die Lebensdauer der Elektrode unter nahezu konstanten geometrischen Verhältnissen ab. Im Gegensatz zu einer klassischen Spitze, deren Kegelstumpf sich zu immer größer werdendem Durchmesser über den Koronastrom abnutzen würde, hat die erfindungsgemäße Emissions-Federspitze über die Lebensdauer der Korona-Spitze konstante geometrische Verhältnisse und damit die gewünschte konstant niedrige Korona-Einsatzschwelle.

Von Vorteil ist weiter eine Ausführung der Emissionsspitzen-Anordnung, bei der die freistehende Emissions-Federspitze bei Bedarf auch mit Luftunterstützung arbeiten kann, weswegen das Innere des schraubenartigen Federelements einen Durchgriff bildet, der an einen Kanal des Trägerkörpers anschließbar ist, über welchen der Emissionsspitze eine Hilfsluftmenge zuführbar ist. Hierzu kann die außerhalb des Elektrodenkörpers freistehende Emissions-Federspitze derart mit dem beispielsweise in einem isolierenden Verguss eingebetteten Trägerkörper verbunden sein, dass im Inneren des Trägerkörpers aus Isolierstoff der Luftkanal an den inneren Durchmesser der Emissions-Federspitze lufttechnisch passend anschließt und so die Hilfsluftmenge über einen Luft-Verteilerkanal zu jeder einzelnen Emissions-Federspitze gelangen kann.

Die erfindungsgemäße Emissions-Federspitze ist demnach so ausgebildet, dass der Ionisierungsgrad der zum Einsatz kommenden Hilfsluftmenge bei AC-Entladeelektroden im Vergleich zu bekannten aktiven Entladeelektroden mit Luftunterstützung deutlich gesteigert werden kann. Letzteres ist gleichbedeutend mit beträchtlicher Kosteneinsparung bei der Erzeugung der für den Betrieb erforderlichen Druckluftmenge. Nicht ionisierte große Hilfsluftmengen sind neben den hohen Kosten bei vielen Prozessen an sich unerwünscht oder gar störend.

Die Steigerung des Ionisierungsgrades der Hilfsluftmenge ist vor allem der Ausbildung der Korona-Spitze am freien Ende der Emissions-Federspitze geschuldet, die als dünnes leitfähiges Drahtende frei über dem Zentrum der luftführenden Federspitze angeordnet ist. Dies bedeutet, dass hier unter Korona-Spitze das dünne leitfähige Ende des Drahtes verstanden werden kann, welches frei über dem Zentrum der, möglicherweise luftführenden, Federspitze angeordnet ist. Zweckmäßigerweise kann sich bei einer weiteren Ausführung der Emissionsspitzen-Anordnung das Federelement, beispielsweise die innere Kontur des Federelements, welche für die zugeführte Hilfsluftmenge innerhalb des Federelements als Begrenzung wirkt, zu dem freien Ende der Emissionsspitze hin verjüngen. Die letzten Windungen der schraubenfederförmigen Federspitze verlaufen dann beispielsweise konisch, was zu einem düsenähnlichen Luftaustritt führt. Die somit gezielt auf die Korona-Spitze gerichtete Hilfsluft unterstützt den von der Korona-Spitze generierten Ionenwind und wird damit ihrerseits bestmöglich ionisiert, was schlussendlich den hohen Wirkungs- bzw. Ionisierungsgrad sowie die Reichweitenwirkung der angebotenen ionisierten Hilfsluftmenge ausmacht.

Bei vorteilhaften Weiterbildungen der Emissionsspitzen-Anordnung mit zweckmäßiger Isolation des jeweiligen Trägerkörpers kann dieser aus einem thermoplastischen oder duroplastischen Kunststoff oder einem keramischen Werkstoff ausgebildet sein.

Bei einer bevorzugten Weiterbildung der Emissionsspitzen-Anordnung, die insbesondere eine einfache und gut handhabbare Anordnung einer Vielzahl von Emissions-Federspitzen gestattet, kann der Trägerkörper mit wenigstens einer an einer Seitenwand befindlichen Aufnahme zur Anordnung wenigstens einer Emissionsspitze versehen sein, in welche die Emissionsspitze einpressbar ist. Vorteilhafterweise kann bei einer anderen Weiterbildung hierfür die Kontur der Emissionsspitze bei deren Anordnung an dem Trägerkörper elastisch verformbar sein, wobei Kontur an dieser Stelle meint, dass die die Gestalt der Emissionsspitze bildende Struktur elastisch verformbar ist, sodass beispielsweise die Emissionsspitze in die Aufnahme einpressbar ist.

Eine sichere leitende Verbindung zwischen dem Widerstand und der jeweiligen Emissionsspitze lässt sich bei einer Ausführung der erfindungsgemäßen Emissionsspitzen-Anordnung dadurch herstellen, das der wenigstens eine Vorwiderstand mäanderartig auf den Trägerkörper aufgebracht ist und/oder das Federelement im Bereich der Aufnahme mittels eines leitenden Klebstoffes kontaktiert. Es sind an dieser Stelle auch andere Ausbildungen des Vorwiderstandes denkbar.

Bei der erfindungsgemäßen Emissionsspitzen-Anordnung ist die Anordnung mit dem Trägerkörper von einem geerdeten Metallprofil aufgenommen und der Vorwiderstand elektrisch isoliert an dem Metallprofil angeordnet, wodurch die Vorteile der Technologie von Metallprofilen nutzbar sind. Aufgrund guter Handhabbarkeit ist dabei das Metallprofil vorzugsweise aus einem strangpressbaren Werkstoff gefertigt, insbesondere aus einem Aluminium-Werkstoff, und die Isolation des Vorwiderstands vom Metallprofil kann nach Möglichkeit durch einen isolierenden Verguss erreicht werden.

Aus Sicherheitsgründen sind die erwähnten Metallprofile elektrisch immer geerdet, was bedeutete, dass ein Großteil der erzeugten Elektronen und bipolaren Ionen nach Erdpotential abflösse, weswegen eine zweckmäßige Weiterbildung der Erfindung darin besteht, das erwähnte Metallprofil mit einer dünnen, sowohl mechanisch, als auch elektrisch hinreichend widerstandsfähigen Isolierschicht zu versehen. Wählt man den Volumenwiderstand dieser Isolierschicht > 10⁹ Ωm, bei hinreichend hoher elektrischer Durchschlagspannung, so fließt kein für die Elektrodenfunktion relevanter elektrischer ohmscher Strom über diesen Widerstand gegen Erdpotential.

Eine weitere vorteilhafte Ausbildung der erfindungsgemäßen Emissionsspitzen-Anordnung kann mit einem Trägerkörper vorgesehen sein, der eine derartige, bei seiner Herstellung manipulierbare Kapazität gegenüber dem Metallprofil aufweist, dass der kapazitive Blindstrom der Hochspannungselektrode den induktiven Blindstrom des beim Betrieb einer aktiven Entladungselektrode eingesetzten Hochspannungstransformators zumindest teilweise kompensiert.

Mit der Qualität der elektrischen Isolierung erhöht sich auch die bauartbedingte Qualität der Kapazität (kleiner Verlustwinkel tan δ) des Metallprofils, sowohl gegen den eingegossenen Trägerkörper als auch gegen die freistehende Korona-Spitze. Dies ist insofern erwünscht als zum Betrieb aktiver AC-Entladeelektroden Hochspannungs-Transformatoren benutzt werden, die an sich induktive Bauelemente darstellen. Der zum Betrieb des Transformators erforderliche induktive Blindstrom wird im vorliegenden Fall, bei passender Dimensionierung des Metallprofils, vom kapazitiven Blindstrom der Kapazität des gesamten Elektrodenaufbaus vorteilhafterweise weitgehend kompensiert. Nach den Gesetzen der Wechselstromlehre bedeutet dies, dass derart modifizierte Metallprofile kleinere Trafo-Bauformen zum Betrieb der AC-Elektroden benötigen, die bei Bedarf mit der Elektrode eine Einheit bilden. Letzteres vermeidet in vorteilhafter Weise dann das Verlegen von Hochspannungskabeln zwischen Transformator und Elektrode. Die primärseitige AC-Versorgungsspannung des Transformators können entweder die übliche Netzspannung oder die 24 VAC Steuerspannung elektrischer Anlagen sein. Neben diesen kostengünstigen Lösungen ist die Versorgung des Transformators mit elektrischer Energie auch mit 24VDC Steuerspannung eine Option; allerdings ist dann die notwendige AC-Spannung für den Transformator über eine Halbleiterschaltung zu erzeugen.

Die Aufgabe wird auch gelöst durch ein Verfahren gemäß Anspruch 17 zum Betrieb einer Anordnung von Emissionsspitzen mit wenigstens einer Emissionsspitze, gemäß einer Anordnung wie vorstehend beschrieben, die sich dadurch auszeichnet, dass die Hochspannungselektrode in Wechselspannung mit einer Scheitelspannung betrieben wird, die geringer ist, als die Durchschlagspannung für die verwendete Geometrie der Korona-Spitze gegen das geerdete, mit der Isolierschicht versehene Metallprofil. In vorteilhafter Weise wird dabei die kapazitive Kopplung der Korona-Spitze der AC-Entladeelektrode gegen Erdpotential ausgenutzt. Die kapazitive Kopplung zwischen Korona-Spitze und dem an der Oberfläche elektrisch isolierten, im Inneren aber geerdeten, Metallprofil verbessert die Ionenerzeugung von aktiven AC-Elektroden zusätzlich, was einer zusätzlichen wesentlichen Steigerung des Wirkungsgrades gleichkommt. Dabei muss der Abstand der Korona-Spitze zur Isolierschicht so gewählt werden, dass die Scheitelspannung der AC-Betriebs-Hochspannung kleiner ist als die Durchschlagspannung für die Geometrie der Korona-Spitze gegen das geerdete Metallprofil mit der Isolierschicht. Hierbei sind auch keine weiteren, isoliert eingebetteten Erdleiter notwendig.

Überdies findet die Aufgabe eine Lösung durch ein Verfahren zum Betrieb einer Anordnung von Emissionsspitzen mit wenigstens einer Emissionsspitze, dass sich dadurch auszeichnet, dass die Emissionsspitze als Federelement ausgebildet ist und ein Durchgriff gebildet ist, durch welchen der Korona-Spitze im Betrieb eine Hilfsluftmenge zugeführt wird, da der Ionisierungsgrad der zum Einsatz kommenden Hilfsluftmenge bei AC-Entladeelektroden im Vergleich zu bekannten aktiven Entladeelektroden mit Luftunterstützung deutlich gesteigert werden kann. Hierbei unterstützt die gezielt auf die Korona-Spitze gerichtete Hilfsluft den von der Korona-Spitze generierten Ionenwind und wird damit ihrerseits bestmöglich ionisiert, was schlussendlich den hohen Wirkungs- bzw. Ionisierungsgrad sowie die Reichweitenwirkung der angebotenen ionisierten Hilfsluftmenge ausmacht. Bevorzugt kann vorgesehen sein, dass die Emissionsspitze einen Durchgriff, insbesondere den zuvor erwähnten Durchgriff, bildet, durch welchen der Korona-Spitze im Betrieb eine Hilfsluftmenge zugeführt wird oder werden kann.

Die vorstehende Anordnung von Emissionsspitzen hat demnach eine Reihe von Vorteilen, die sich ungefähr wie folgt zusammenfassen lassen.

Durch Herabsetzung der Korona-Einsatzschwelle wird eine gesteigerte passive Entladewirkung erreicht. Dies ist gleichbedeutend mit der elektrischen Entladung aufgeladener Oberflächen herunter auf entsprechend niedrigere elektrische Rest-Oberflächenpotentiale. Die Herabsetzung der Korona-Einsatzschwelle der frei stehenden Spitze erhöht außerdem für aktive AC-Entladeelektroden den Wirkungsgrad bei der zusätzlichen Erzeugung bipolarer Ionen und Elektronen. Bei vergleichbarer Entladeleistung reduziert sich sinngemäß die Höhe der erforderlichen Betriebs-Hochspannung.

Die Serienschaltung jeder freistehenden Federspitze mit einem hochohmigen Widerstand in der Größenordnung 10⁸Ω, wobei alle Widerstände einzeln am gemeinsamen Hochspannungsanschluss angeschlossen sind, erlaubt den Einsatz derartiger Federspitzen sowohl für passiv betriebene Entladeelektroden, wie auch für aktiv betriebene Entladeelektroden, und auch für DC-Aufladeelektroden in explosionsgefährdeter Umgebung. Außerdem benötigen DC-Aufladeelektroden mit einer Anordnung derartig freistehender Emissions-Federspitzen ebenfalls eine niedrigere Betriebs-Hochspannung zur Erzeugung des für die jeweilige Applikation erforderlichen Ladestroms.

Hinsichtlich der Unterstützung mittels eines Hilfsluftstromes ergibt sich der Vorteil einer effizienteren Ionisierung der Hilfsluftmenge zur Erhöhung der Reichweite der Entladewirkung aktiver Entladeelektroden für mittlere und große Reichweiten. Die Hilfsluft kann auch lediglich zur stetigen oder intervallweisen effizienten Reinhaltung der Korona-Spitze in schmutziger Umgebung zum Einsatz kommen. Dies hat sowohl für Entlade- als auch für Aufladeelektroden Bedeutung. Aufladeelektroden, wie sie beispielsweise bei sog. "Top Loading" ESA Systemen in Druckmaschinen Verwendung finden, bekommen dadurch ein deutlich längeres Wartungsintervall.

Die aktive Entladung mit Luftunterstützung und gleichzeitig reduzierter AC Betriebs-Hochspannung erlaubt den effizienten Einsatz auch in relativ enger geerdeter Maschinenumgebung, wie beispielsweise bei Verpackungsvorgängen in der Pharmaindustrie etc. Hierbei stellen nun eine große Reichweite der Entladewirkung und die nahe geerdete Maschinenumgebung keinen Widerspruch mehr dar.

Bezüglich der Ausbildung des Endabschnitts der Emissions-Federspitze ergibt sich der bauartbedingte Vorteil, dass das letzte, relativ kurze, zum Zentrum der Schraubenfeder hin abgewinkelte Teilstück der Federspitze sich über die Lebensdauer der Elektrode unter nahezu konstanten geometrischen Verhältnissen abnutzt. Im Gegensatz zu einer klassischen Spitze, deren Kegelstumpf sich zu immer größer werdendem Durchmesser über den Koronastrom abnutzte, hat die erfindungsgemäße Emissions-Federspitze über die Lebensdauer der Korona-Spitze konstante geometrische Verhältnisse und damit die gewünschte konstant niedrige Korona-Einsatzschwelle.

Schließlich besteht zwangsläufig mechanischer Berührungsschutz für beliebig lange, über den Elektrodenkörper hinaus freistehende Federspitzen dank der Elastizität und damit verbunden der Flexibilität der Federspitze.

Die Erfindung wird nachstehend anhand von Ausführungsbeispielen in der Zeichnung näher erläutert. Es zeigen hierbei in teilweise schematisierter Darstellung die
- Fig.1: eine geschnittene Seitenansicht zweier alternativer Elektrodenausführungen mit den für die Funktion erforderlichen Komponenten, einmal ohne mögliche Luftunterstützung mit Metallprofil (unten) und einmal mit Metallprofil und integriertem Luft-Verteilerkanal für eine optionale Luftunterstützung (oben);
- Fig. 2: einen Trägerkörper mit mehreren eingebauten Emissions-Federspitzen und aufgebrachten Widerständen und getrennten Luftkanälen für jede Federspitze in einer geschnittenen Seitenansicht (rechts) und einer Draufsicht von oben (links) zur Verdeutlichung der Aufnahmen für die Emissions-Federspitzen;
- Fig. 3: eine geschnittene Seitenansicht der erfindungsgemäßen Emissionsspitzen-Anordnung mit Luft-Verteilerkanal aus der oberen Ansicht der Fig.1 in größerer Detailtiefe.

Die Fig.1 zeigt zwei im Ganzen mit 100 bezeichnete Emissionsspitzen-Anordnungen, in denen jeweils eine Emissionsspitze 1 zu erkennen ist, die als schraubenfederartiges Federelement ausgebildet ist. Die zugehörige Emissionsspitzen-Anordnung 100 weist jeweils einen Trägerkörper 7 aus einem isolierenden Material auf, dieser hat für die Emissionsspitzen 1 nur in der Fig.2 erkennbare, hochohmige Vorwiderstände 13, wobei die wenigstens eine Emissionsspitze 1 jeweils über den Vorwiderstand 13 an einem Hochspannungsanschluss 14 anschließbar ist.

In den Darstellungen der Fig.1 sind die Emissionsspitzen 1 mit dem zugehörigen Trägerkörper 7 jeweils in einem Metallprofil 10, 10a aufgenommen. In der oberen Ansicht weist das Metallprofil 10 einen Luft-Verteilerkanal 9 auf, der sich in den Luftkanal 8 des Trägerkörpers 7 fortsetzt, so dass über angeschlossene Druckluft eine Hilfsluftmenge 15 (nur in Fig.3 erkennbar) der Emissionsspitze 1 zugeführt werden kann. Der unteren Ansicht der Fig.1 mit dem Metallprofil 10a fehlt der entsprechende Luftverteilerkanal.

Die Emissionsspitzen für elektrische Entlade- oder Aufladeelektroden der Fig.1 bis 3 werden mit einer AC- oder DC-Hochspannung U_{g} betrieben, der Vorwiderstand 13 ist beispielsweise durch einen Verguss 6 (vgl. Fig. 3) von dem Metallprofil elektrisch isoliert und an, also beispielsweise insbesondere auf, dem Trägerkörper 7 angeordnet, der in einem geerdeten Metallprofil 10 eingebettet ist. Die Emissionsspitze 1 ist aus Federmetall ausgebildet und weist eine schraubenfederähnliche Form auf. Das freie Ende der Emissionsspitze 1 steht als Korona-Spitze 2 frei über dem Trägerkörper 7 und/oder über dem jeweiligen Metallprofil 10, 10a und/oder frei über dem zugeordneten isolierenden Verguss 6 (vgl. Fig. 3), wobei der dem Trägerkörper abgewandte Endabschnitt 3 der Emissionsspitze 1 zur Längsachse von deren Erstreckungsrichtung hin gebogen ist. Daher nutzt sich der Endabschnitt 3 beim Betrieb der Elektrode von der Korona-Spitze 2 her unter nahezu konstanten geometrischen Verhältnissen ab, was mit nahezu konstanten Emissionsbedingungen für den Korona-Strom der Korona-Spitze 2 gleichzusetzen ist.

In den Fig.2, 3 und der oberen Darstellung der Fig. 1 erkennt man, dass der Innendurchmesser der Emissionsspitze 1 an einen Luftkanal 8 im Inneren des Trägerkörpers 7 angeschlossen ist. Dabei bilden die Windungen des Federelements der Emissionsspitze 1 derart einen Durchgriff 18, dass die Hilfsluftmenge 15 zur Verbesserung der Ionenreichweite über den Luft-Verteilerkanal 9 zu jeder einzelnen Emissionsspitze 1 und Korona-Spitze 2 gelangt. Die Steigerung des Ionisierungsgrades der Hilfsluftmenge 15 erfolgt dabei über die geometrische Positionierung der Korona-Spitze 2 über dem Zentrum der Emissionsspitze 1. Überdies wird die Steigerung des Ionisierungsgrades der Hilfsluftmenge 15 über den konisch abnehmenden Durchmesser der letzten Windungen 4 des düsenähnlich wirkenden Luftaustritts 5 der Emissionsspitze 1 bewirkt; die Hilfsluftmenge 15 kann zusammen mit dem düsenähnlich wirkenden Luftaustritt 5 bei Bedarf auch lediglich zur Reinigung bzw.

Reinhaltung der Korona-Spitze 2 dienen.

Die in den Fig.1 bis 3 gezeigten Emissionsspitzen 1 der Emissionsspitzenanordnung 100 können zur Erzielung höchstmöglicher Feldstärke an der Korona-Spitze 2 beliebig weit über den Verguss 6 des Metallprofils 10 hinaus ragen, es besteht trotzdem keine Verletzungsgefahr, da die Emissionsspitzen als Federelemente ausgebildet und elastisch flexibel sind. In den Fig.1 bis 3 erkennt man auch, dass die gegen das Erdpotential 12 angeschlossenen Metallprofile 10, 10a mit einer Isolierschicht 11 versehen sind, so dass die an AC-Hochspannung angeschlossenen Emissionsspitzen 1 über die angepasste kapazitive Kopplung der Korona-Spitze 2 gegen das jeweilige Metallprofil 10 bzw. 10a, die bipolare Ionenproduktion gegenüber herkömmlichen Elektroden mehr als verdoppeln können.

Der in den Fig.1 bis 3 gezeigte Trägerkörper 7 ist aus einem isolierenden Kunststoff hergestellt. In der Fig.2 erkennt man hierzu, dass der Trägerkörper 7 dabei derart vorgesehen ist, dass die Emissionsspitzen 1 jeweils passgenau und ohne Lötprozess in nach einer Seite offene Aufnahmen 17 des Trägerkörpers 7 eingepresst werden können, indem sich der Durchmesser der Emissionsspitzen 1 elastisch verformt.

Weiter erkennt man in der Fig.2, dass der Vorwiderstand 13 auf dem Trägerkörper 7 mäanderförmig angeordnet ist und mittels eines leitenden Klebstoffs 16 die metallische Emissionsspitze 1 im Bereich der nach einer Seite offenen Aufnahme 17 elektrisch kontaktiert. Die bauartbedingte Kapazität des Trägerkörpers 7 gegen das Metallprofil 10 wird dimensioniert, dass der mit der Elektrodenlänge zunehmende kapazitive Blindstrom den induktiven Blindstrom eines nicht weiter dargestellten AC-Hochspannungs-Transformators zum Betrieb der aktiven Entladeelektrode weitgehend kompensiert, was sehr kleine Transformatoren ermöglicht, die zusammen mit dem Metallprofil 10 eine Einheit bilden können (nicht gezeigt). Sich nochmals der Fig.3 zuwendend erkennt man in dieser die Schnittansicht eines strangartigen Metallprofils 10, das sich in die Betrachtungsebene fortsetzt, mit einer Isolationsschicht 11 versehen ist und an seinem für den Betrachter oberen Ende U-förmig ausgebildet ist. Zwischen den Schenkeln der U-förmigen Profilierung ist ein Widerstandskörper 7, beispielsweise der erwähnte Trägerkörper 7, mit Luftkanal 8 aufgenommen, an dessen dem Metallprofil 10 abgewandten Ende eine Emissionsspitze 1 angeordnet ist. Die Emissionsspitze 1 ist aus einem Federmetall als Federelement schraubenartig ausgebildet, ihr freies Ende verjüngt sich für den Betrachter mit seinen letzten Windungen 4 nach oben, der Endabschnitt 3 ihres freien Endes bildet eine Korona-Spitze 2, die in Richtung der Längsmittelachse der Emissionsspitze gebogen ist. Das für den Betrachter untere Ende der Emissionsspitze 1 ist mit seinem Querschnitt an den Luftkanal 8 angeschlossen, so dass eine Hilfsluftmenge 15 aus dem Luft-Verteilerkanal 9 in den Querschnitt zugeführt werden kann, die zu dem Luftaustritt 5 an der Korona-Spitze 2 führen. An dem der Emissionsspitze abgewandten Ende des Metallprofils 10 hat dieses einen Erdanschluss 12.

Entsprechend betrifft die vorstehend beschriebene Erfindung eine Emissionsspitzen-Anordnung 100 an Hochspannungselektroden zum Aufladen oder Entladen von Substraten, mit wenigstens einer Emissionsspitze 1, und mit einem Trägerkörper 7 aus einem isolierenden Material, der wenigstens einen hochohmigen Vorwiderstand 13 aufweist, wobei die wenigstens eine Emissionsspitze 1 über den Vorwiderstand 13 an einem Hochspannungsanschluss 14 anschließbar ist. Um eine Anordnung von Emissionsspitzen zur Verfügung zu haben, die trotz prinzipiell beliebig weitem Herausragen aus ihrem Trägerkörper 7 bei unbeabsichtigter wie absichtlicher Berührung keine Verletzungen verursacht und auf diese Weise eine sichere Handhabung bei hohem Wirkungsgrad der Anordnung gestattet, ist die Emissionsspitze 1 aus einem Federmetall ausgebildet und bildet ein elastisches Federelement, und ein freies Ende der Emissionsspitze 1 steht als Korona-Spitze 2 sowohl von dem Trägerkörper 7 als auch von dem jeweiligen Metallprofil 10, 10a und dem zugeordneten isolierenden Verguss 6 beabstandet frei.

## Patentansprüche

1. Emissionsspitzen-Anordnung (100) zur Verwendung an Hochspannungselektroden zum Aufladen oder Entladen von Substraten, mit wenigstens einer Emissionsspitze (1), und mit einem Trägerkörper (7) aus einem isolierenden Material, der wenigstens einen hochohmigen Vorwiderstand (13) aufweist und an einem mit einem isolierenden Verguss (6) versehenen Metallprofil (10, 10a) angeordnet ist, wobei die wenigstens eine Emissionsspitze (1) über den Vorwiderstand (13) an einem Hochspannungsanschluss (14) anschließbar ist, **dadurch gekennzeichnet, dass** das Metallprofil (10, 10a) geerdet ist, dass die Anordnung (100) mit dem Trägerkörper (7) von dem Metallprofil (10, 10a) aufgenommen ist und der Vorwiderstand (13) elektrisch isoliert an dem Metallprofil (10, 10a) angeordnet ist, dass die Emissionsspitze (1) aus einem Federmetall ausgebildet ist und ein elastisches Federelement bildet, und dass ein freies Ende der Emissionsspitze (1) als Korona-Spitze (2) von dem mit dem isolierenden Verguss versehenen Metallprofil (10, 10a) beabstandet frei steht.

2. Emissionsspitzen-Anordnung nach Anspruch 1, **dadurch gekennzeichnet, dass** die Emissionsspitze (1) als Metallfeder ausgebildet ist.

3. Emissionsspitzen-Anordnung nach Anspruch 1 oder Anspruch 2, **dadurch gekennzeichnet, dass** die Korona-Spitze (2) mit einem Abstand, insbesondere einem Überstand, zwischen 3 mm und 20 mm, bevorzugt zwischen 4 mm und 6 mm oberhalb des mit dem isolierenden Verguss versehenen Metallprofils (10, 10a) frei steht.

4. Emissionsspitzen-Anordnung nach einem der Ansprüche 1 bis 3, **dadurch gekennzeichnet, dass** die Emissionsspitzen-Anordnung (100) dafür ausgelegt ist, dass die oder eine Hochspannungselektrode als Auf- und/oder Entladeelektrode, mit Wechsel- oder Gleichspannung aktiv oder passiv betreibbar oder betrieben ist.

5. Emissionsspitzen-Anordnung nach einem der Ansprüche 1 bis 4, **dadurch gekennzeichnet, dass** ein Endabschnitt (3) des freien Endes der Emissionsspitze (1) zur Längsachse der Erstreckungsrichtung des Federelements hin gebogen ist.

6. Emissionsspitzen-Anordnung nach einem der Ansprüche 1 bis 5, **dadurch gekennzeichnet, dass** ein Durchgriff (18) gebildet ist, insbesondere durch die wenigstens eine Emissionsspitze (1), der derart geformt ist, dass, vorzugsweise im Innern der Emissionsspitze (1), der Korona-Spitze eine Hilfsluftmenge (15) zuführbar ist.

7. Emissionsspitzen-Anordnung nach einem der Ansprüche 1 bis 6, **dadurch gekennzeichnet, dass** ein Durchgriff (18), vorzugsweise durch das Innere des Federelements, gebildet ist, der an einen Luftkanal (8) des Trägerkörpers (7) anschließbar ist, über welchen der Korona-Spitze (2) eine Hilfsluftmenge (15) zuführbar ist.

8. Emissionsspitzen-Anordnung nach einem der Ansprüche 1 bis 7, **dadurch gekennzeichnet, dass** das Federelement sich zu dem freien Ende der Emissionsspitze (1) hin verjüngt, insbesondere wobei sich die innere Kontur des Federelements zu dem freien Ende der Emissionsspitze (1) hin verjüngt.

9. Emissionsspitzen-Anordnung nach einem der Ansprüche 1 bis 8, **dadurch gekennzeichnet, dass** der Trägerkörper (7) aus einem thermoplastischen oder duroplastischen Kunststoff oder einem keramischen Werkstoff ausgebildet ist.

10. Emissionsspitzen-Anordnung nach einem der Ansprüche 1 bis 9, **dadurch gekennzeichnet, dass** der Trägerkörper (7) mit wenigstens einer an einer Seitenwand befindlichen Aufnahme (17) zur Anordnung der wenigstens einen Emissionsspitze (1) versehen ist, in welche die Emissionsspitze (1) einführbar, insbesondere einpressbar, ist.

11. Emissionsspitzen-Anordnung nach einem der Ansprüche 1 bis 10, **dadurch gekennzeichnet, dass** bei Anordnung der Emissionsspitze (1) an dem Trägerkörper (7), insbesondere bei Einführung in die Aufnahme (17), deren Kontur elastisch verformbar ist.

12. Emissionsspitzen-Anordnung nach einem der Ansprüche 1 bis 11, **dadurch gekennzeichnet, dass** der wenigstens eine Vorwiderstand (13) mäanderartig auf den Trägerkörper (7) aufgebracht ist und/oder das Federelement im Bereich der Aufnahme (17) mittels eines leitenden Klebstoffes (16) kontaktiert.

13. Emissionsspitzen-Anordnung nach einem der Ansprüche 1 bis 12, **dadurch gekennzeichnet, dass** der Vorwiderstand (13) durch einen isolierenden Verguss elektrisch isoliert an dem Metallprofil (10, 10a) angeordnet ist.

14. Emissionsspitzen-Anordnung nach Anspruch 13, **dadurch gekennzeichnet, dass** das Metallprofil (10, 10a) aus einem strangpressbaren Werkstoff ausgebildet ist.

15. Emissionsspitzen-Anordnung nach einem der Ansprüche 13 oder 14, **dadurch gekennzeichnet, dass** das Metallprofil (10, 10a) mit einer Isolierschicht (11) versehen ist.

16. Hochspannungselektrode zum Aufladen oder Entladen von Substraten mit einer Emissionsspitzen-Anordnung (100) nach einem der Ansprüche 1 bis 15, **dadurch gekennzeichnet, dass** die Hochspannungselektrode als Auf- und/oder Entladeelektrode, mit Wechsel- oder Gleichspannung aktiv oder passiv betreibbar oder betrieben ist.

17. Verfahren zum Betrieb einer Emissionsspitzen-Anordnung (100) nach Anspruch 1 an einer Hochspannungselektrode, mit einem geerdeten, mit einer Isolierschicht (11) versehenen, Metallprofil (10, 10a) und mit wenigstens einer Emissionsspitze (1), die eine Korona-Spitze (2) einer bestimmten Geometrie aufweist, **dadurch gekennzeichnet, dass** die Hochspannungselektrode in Wechselspannung mit einer Scheitelspannung betrieben wird, die geringer ist, als eine Durchschlagspannung für die verwendete Geometrie der Korona-Spitze (2) gegen das Metallprofil (10, 10a).

18. Verfahren zum Betrieb einer Emissionsspitzen-Anordnung (100) nach einem der Ansprüche 1 bis 16 mit wenigstens einer Emissionsspitze (1), **dadurch gekennzeichnet, dass** die wenigstens eine Emissionsspitze (1) als Federelement ausgebildet ist und dass ein Durchgriff (18), vorzugsweise durch die wenigstens eine Emissionsspitze (1), gebildet ist, durch welchen der Korona-Spitze (2) im Betrieb, vorzugsweise stetig oder intervallweise, eine Hilfsluftmenge (15) zugeführt wird.

## Claims

1. Emission tip assembly (100) for use on high-voltage electrodes for charging or discharging substrates, comprising at least one emission tip (1), and comprising a carrier body (7) which is composed of an insulating material and has at least one high-resistance series resistor (13) and is arranged on a metal profile (10, 10a) which is provided with an insulating potting compound (6), wherein the at least one emission tip (1) can be connected to a high-voltage connection (14) by means of the series resistor (13), **characterized in that** the metal profile (10, 10a) is connected to earth, **in that** the assembly (100) is held, by way of the carrier body (7), by the metal profile (10, 10a) and the series resistor (13) is arranged on the metal profile (10, 10a) in an electrically insulated manner, **in that** the emission tip (1) is formed from a spring metal and forms an elastic spring element, and **in that** a free end of the emission tip (1), in the form of a corona tip (2), extends freely at a distance from the metal profile (10, 10a) which is provided with the insulating potting compound.

2. Emission tip assembly according to Claim 1, **characterized in that** the emission tip (1) is in the form of a metal spring.

3. Emission tip assembly according to Claim 1 or Claim 2, **characterized in that** the corona tip (2) extends freely at a distance, in particular a projection, of between 3 mm and 20 mm, preferably between 4 mm and 6 mm, above the metal profile (10, 10a) which is provided with the insulating potting compound.

4. Emission tip assembly according to one of Claims 1 to 3, **characterized in that** the emission tip assembly (100) is designed for the or a high-voltage electrode to be able to be operated or to be operated in an active or passive manner as a charging and/or discharge electrode by AC or DC voltage.

5. Emission tip assembly according to one of Claims 1 to 4, **characterized in that** an end section (3) of the free end of the emission tip (1) is bent in the direction of the longitudinal axis of the direction of extent of the spring element.

6. Emission tip assembly according to one of Claims 1 to 5, **characterized in that** a passage (18) is formed, in particular through the at least one emission tip (1), which passage is formed in such a way that an auxiliary air quantity (15) can be supplied to the corona tip, preferably in the interior of the emission tip (1).

7. Emission tip assembly according to one of Claims 1 to 6, **characterized in that** a passage (18) is formed, preferably through the interior of the spring element, which passage can be connected to an air channel (8) of the carrier body (7), by means of which air channel an auxiliary air quantity (15) can be supplied to the corona tip (2).

8. Emission tip assembly according to one of Claims 1 to 7, **characterized in that** the spring element tapers in the direction of the free end of the emission tip (1), in particular wherein the inner contour of the spring element tapers in the direction of the free end of the emission tip (1).

9. Emission tip assembly according to one of Claims 1 to 8, **characterized in that** the carrier body (7) is formed from a thermoplastic or thermoset material or a ceramic material.

10. Emission tip assembly according to one of Claims 1 to 9, **characterized in that** the carrier body (7) is provided with at least one receptacle (17), which is located on a side wall, for arranging the at least one emission tip (1), it being possible to insert, in particular to press, the emission tip (1) into said receptacle.

11. Emission tip assembly according to one of Claims 1 to 10, **characterized in that**, when the emission tip (1) is arranged on the carrier body (7), in particular when said emission tip is inserted into the receptacle (17), the contour of said emission tip is elastically deformable.

12. Emission tip assembly according to one of Claims 1 to 11, **characterized in that** the at least one series resistor (13) is mounted on the carrier body (7) in a meandering manner and/or makes contact with the spring element in the region of the receptacle (17) by means of a conductive adhesive (16).

13. Emission tip assembly according to one of Claims 1 to 12, **characterized in that** the series resistor (13) is arranged on the metal profile (10, 10a) in an electrically insulated manner by an insulating potting compound.

14. Emission tip assembly according to Claim 13, **characterized in that** the metal profile (10, 10a) is formed from an extrudable material.

15. Emission tip assembly according to either of Claims 13 and 14, **characterized in that** the metal profile (10, 10a) is provided with an insulating layer (11).

16. High-voltage electrode for charging or discharging substrates, comprising an emission tip assembly (100) according to one of Claims 1 to 15, **characterized in that** the high-voltage electrode can be operated or is operated in an active or passive manner as a charging and/or discharge electrode with AC or DC voltage.

17. Method for operating an emission tip assembly (100), in particular according to Claim 1 on a high-voltage electrode, comprising a metal profile (10, 10a), which is connected to earth and is provided with an insulating layer (11), and at least one emission tip (1), which has a corona tip (2) of a specific geometry, **characterized in that** the high-voltage electrode is operated in AC voltage with a peak voltage which is lower than the breakdown voltage for the used geometry of the corona tip (2) to the metal profile (10, 10a).

18. Method for operating an emission tip assembly (100) according to one of Claims 1 to 16 comprising at least one emission tip (1), **characterized in that** the at least one emission tip (1) is in the form of a spring element, and **in that** a passage (18) is formed, preferably by the at least one emission tip (1), an auxiliary air quantity (15) being supplied, preferably continuously or at intervals, to the corona tip (2) through said passage during operation.

## Revendications

1. Agencement de pointes d'émission (100), destiné à être utilisé au niveau_d'électrodes à haute tension pour charger ou décharger des substrats, qui comprend au moins une pointe d'émission (1), et un corps de support (7) en matière isolante qui comporte au moins une résistance série (13) fortement ohmique, et qui est disposé sur un profilé métallique (10, 10a) pourvu d'un enrobage isolant (6), ladite au moins une pointe d'émission (1) pouvant être raccordée à une borne haute tension (14) par le biais de la résistance série (13), **caractérisé en ce que** le profilé métallique (10, 10a) est mis à la terre, **en ce que** l'agencement (100) avec le corps de support (7) est reçu par le profilé métallique (10, 10a) et la résistance série (13) est disposée sur le profilé métallique (10, 10a) en étant isolée électriquement, **en ce que** la pointe d'émission (1) est constituée d'un métal à ressort et forme un élément à ressort élastique, et **en ce qu'**une extrémité libre de la pointe d'émission (1) est isolée, en tant que pointe corona (2), en étant espacée du profilé métallique (10, 10a) pourvu de l'enrobage isolant.

2. Agencement de pointes d'émission selon la revendication 1, **caractérisé en ce que** la pointe d'émission (1) est réalisée sous la forme d'un ressort métallique.

3. Agencement de pointes d'émission selon la revendication 1 ou la revendication 2, **caractérisé en ce que** la pointe corona (2) est isolée à une distance, en particulier une saillie, comprise entre 3 mm et 20 mm, de préférence entre 4 mm et 6 mm au-dessus du profilé métallique (10, 10a) pourvu de l'enrobage isolant.

4. Agencement de pointes d'émission selon l'une quelconque des revendications 1 à 3, **caractérisé en ce que** l'agencement de pointes d'émission (100) est conçu de telle sorte que l'électrode à haute tension ou une électrode à haute tension puisse fonctionner ou fonctionne de manière active ou passive en tant qu'électrode de charge et/ou de décharge, avec une tension alternative ou une tension continue.

5. Agencement de pointes d'émission selon l'une quelconque des revendications 1 à 4, **caractérisé en ce qu'**un segment d'extrémité (3) de l'extrémité libre de la pointe d'émission (1) est courbé en direction de l'axe longitudinal de la direction d'extension de l'élément à ressort.

6. Agencement de pointes d'émission selon l'une quelconque des revendications 1 à 5, **caractérisé en ce qu'**un passage (18) est formé, en particulier par ladite au moins une pointe d'émission (1), passage qui est formé de telle sorte qu'une quantité d'air auxiliaire (15) puisse être amenée à la pointe corona, de préférence à l'intérieur de la pointe d'émission (1).

7. Agencement de pointes d'émission selon l'une quelconque des revendications 1 à 6, **caractérisé en ce qu'**un passage (18) est formé, de préférence par l'intérieur de l'élément à ressort, qui peut être raccordé à un canal d'air (8) du corps de support (7), passage par l'intermédiaire duquel une quantité d'air auxiliaire (15) peut être amenée à la pointe corona (2).

8. Agencement de pointes d'émission selon l'une quelconque des revendications 1 à 7, **caractérisé en ce que** l'élément à ressort se rétrécit en direction de l'extrémité libre de la pointe d'émission (1), le contour intérieur de l'élément à ressort se rétrécissant en particulier en direction de l'extrémité libre de la pointe d'émission (1).

9. Agencement de pointes d'émission selon l'une quelconque des revendications 1 à 8, **caractérisé en ce que** le support de corps (7) est constitué d'une matière thermoplastique ou thermodurcissable ou d'un matériau céramique.

10. Agencement de pointes d'émission selon l'une quelconque des revendications 1 à 9, **caractérisé en ce que** le corps de support (7) est pourvu d'au moins un logement (17) se trouvant sur une paroi latérale pour la disposition de ladite au moins une pointe d'émission (1), logement dans lequel la pointe d'émission (1) peut être introduite, en particulier enfoncée.

11. Agencement de pointes d'émission selon l'une quelconque des revendications 1 à 10, **caractérisé en ce que**, lors de la disposition de la pointe d'émission (1) sur le corps de support (7), en particulier lors de l'introduction dans le logement (17), le contour de ce dernier peut être déformé élastiquement.

12. Agencement de pointes d'émission selon l'une quelconque des revendications 1 à 11, **caractérisé en ce que** ladite au moins une résistance série (13) est appliquée en méandres sur le corps de support (7) et/ou l'élément à ressort est en contact dans la zone du logement (17) au moyen d'un adhésif conducteur (16).

13. Agencement de pointes d'émission selon l'une quelconque des revendications 1 à 12, **caractérisé en ce que** la résistance série (13) est disposée sur le profilé métallique (10, 10a) de manière électriquement isolée par un enrobage isolant.

14. Agencement de pointes d'émission selon la revendication 13, **caractérisé en ce que** le profilé métallique (10, 10a) est constitué d'un matériau extrudable.

15. Agencement de pointes d'émission selon l'une quelconque des revendications 13 ou 14, **caractérisé en ce que** le profilé métallique (10, 10a) est pourvu d'une couche isolante (11).

16. Electrode à haute tension pour charger ou décharger des substrats, qui comprend un agencement de pointes d'émission (100) selon l'une quelconque des revendication 1 à 15, **caractérisée en ce que** l'électrode à haute tension peut fonctionner ou fonctionne de manière active ou passive en tant qu'électrode de charge et/ou de décharge, avec une tension alternative ou une tension continue.

17. Procédé de fonctionnement d'un agencement de pointes d'émission (100) selon la revendication 1 au niveau d'une électrode à haute tension, comprenant un profilé métallique (10, 10a) mis à la terre, pourvu d'une couche isolante (11) et avec au moins une pointe d'émission (1) qui présente une pointe corona (2) d'une certaine géométrie, **caractérisé en ce que** l'électrode à haute tension est alimentée en tension alternative avec une tension de crête qui est inférieure à une tension de claquage pour la géométrie utilisée de la pointe corona (2) contre le profilé métallique (10, 10a).

18. Procédé de fonctionnement d'un agencement de pointes d'émission (100) selon l'une quelconque des revendications 1 à 16, qui comprend au moins une pointe d'émission (1), **caractérisé en ce que** ladite au moins une pointe d'émission (1) est réalisée sous la forme d'un élément à ressort et **en ce qu'**un passage (18) est formé, de préférence par ladite au moins une pointe d'émission (1), passage par lequel une quantité d'air auxiliaire (15) est amenée, lors du fonctionnement, à la pointe corona (2), de préférence de façon continue ou par intervalles.
